# EUROPÄISCHE PATENTSCHRIFT

(11) **EP 1 925 060 B1**
(45) Veröffentlichungstag und Bekanntmachung des Hinweises auf die Patenterteilung: **25.05.2016**
(21) Anmeldenummer: 06762532.7
(22) Anmeldetag: 11.07.2006
(51) Int. Cl.: H01R 13/527, H01R 13/622

(54) **EXPLOSIONSGESCHÜTZTER STECKVERBINDER**
EXPLOSION-PROOF PLUG-IN CONNECTOR
CONNECTEUR A FICHE ANTIDEFLAGRANT

(30) Priorität: 12.07.2005 DE 102005010927
(43) Veröffentlichungstag der Anmeldung: 28.05.2008
(73) Patentinhaber: Eaton Protection Systems IP GmbH & Co. KG, 12529 Schönefeld (DE)
(72) Erfinder: SAUER, Dieter, 69434 Heddesbach (DE); NAUMANN, Reiner, 68239 Mannheim (DE); SCHWARZ, Gerhard, 69436 Allemühl (DE)
(74) Vertreter: Grünecker Patent- und Rechtsanwälte PartG mbB
(86) Internationale Anmeldenummer: PCT/EP2006/006784
(87) Internationale Veröffentlichungsnummer: WO 2007/006554

(56) Entgegenhaltungen:
- EP-A2- 1 202 399
- WO-A-99/27615
- DE-A1- 19 904 037
- DE-U1- 20 013 819
- DE-U1- 29 709 031
- FR-A1- 2 705 502

## Beschreibung

Die Erfindung betrifft einen explosionsgeschützten Steckverbinder mit einem Steckerteil und einem Steckbuchsenteil, wobei der Steckerteil ein Steckergehäuse und zumindest zwei in einem Steckereinsatz angeordnete Steckerstifte und der Steckbuchsenteil ein Steckbuchsengehäuse mit in einem Buchseneinsatz angeordneten, entsprechenden Einsteckbuchsen aufweist.

Ein solcher explosionsgeschützter Steckverbinder ist aus der DE 200 13 819 bekannt. Um auch ohne Abschalten einer entsprechenden Spannung Steckerteil und Steckbuchsenteil in einem explosionsgefährdeten Bereich voneinander trennen zu können, wird eine elektrische Kontaktierung zwischen Steckerstiften und Steckbuchsen bereits vor der eigentlichen Trennung von Steckerteil und Steckbuchsenteil bzw. deren Gehäusen unterbrochen. Dabei ist das Steckergehäuse so ausgebildet, dass es in einer Rückhaltestellung vordem vollständigen Lösen gehalten ist und in einer solchen Rückhaltestellung zwischen den Gehäusen und Steckerstiften bzw. Einsteckbuchsen ein im Wesentlichen nach außen abgeschlossener Innenraum gebildet ist.

Ein solcher explosionsgeschützter Steckverbinder ist gut in explosionsgefährdeten Bereichen verwendbar und verhindert sicher, dass gegebenenfalls bei Trennung der entsprechenden Kontaktelemente auftretende Funken ein in dem explosionsgefährdeten Bereich vorhandenes explosibles Medium zünden.

FR 2 705 502 A1 beschreibt einen Steckverbinder mit einem Steckerteil und einem Steckbuchsenteil. Auf dem Steckbuchsenteil ist eine Außenhülse drehbar und axial unverschieblich angeordnet. Zwischen dieser Außenhülse und dem Steckerteil bzw. Steckbuchsenteil sind entsprechende Dichtungen vorgesehen, von denen zumindest eine in allen unterschiedlichen Stellungen von Steckbuchsenteil relativ zum Steckerteil die Außenhülse gegenüber dem Steckbuchenteil abdichtet.

DE 199 04 037 A1 offenbart eine Steckverbindung in explosionsgeschützter Ausführung. Die Steckverbindung umfasst ein ortsfestes Steckerteil und ein bewegliches Steckerteil. Beide Teile sind mechanisch durch eine metallische Hülse verbunden. Diese weist jeweils ein Links- und ein Rechtsgewinde auf. In dieser Druckschrift wird darauf hingewiesen, dass Links- und Rechtsgewinde ausreichende Spaltweite und Spaltlänge zur Bildung zünddurchschlagssicherer und druckfester Spalte bilden.

DE 29 709 031 U1 offenbart ein elektrisches Steckverbinderteil mit einer gegenüber einem Steckkörper drehbaren Überwurfmutter.

EP 1202399A2 offenbart ein weiteres Einsteckteil mit einer Überwurfmutter und WO 99/27615 beschreibt eine Einrichtung zum Anschließen und Verbinden einer Leitung, wobei in einem zweiteiligen Gehäuse eine Steckkupplung lösbar gelagert ist, welche ein Steckerteil und ein Buchsenteil aufweist.

Im Hinblick auf DE 200 13 819 liegt der Erfindung die Aufgabe zugrunde, durch einfache konstruktive Maßnahmen einen explosionsgeschützten Steckverbinder zur vereinfachten Handhabung insbesondere bei der Trennung von Stecker- und Steckbuchsenteil unter Aufrechterhaltung des Explosionsschutzes zu verbessern.

Diese Aufgabe wird durch die Merkmale des Anspruchs 1 gelöst.

Erfindungsgemäß weist eines der Gehäuse von Steckerteil bzw. Steckbuchsenteil eine Außenhülse auf. Diese ist mit dem anderen Gehäuse lösbar verbindbar, wobei bereits vor elektrischer Kontaktierung bzw. nach Trennen der Kontaktierung von Steckerstiften und Einsteckbuchsen ein erster Spalt zwischen Außenhülse und dem anderen Gehäuse und ein zweiter Spalt zwischen Außenhülse und zugeordnetem Einsatz, das heißt Steckereinsatz bzw. Buchseneinsatz, zur Realisierung der Zündschutzart druckfeste Kapselung (d) bzw. erhöhte Sicherheit (e) ausgebildet sind.

Auf diese Weise besteht die Möglichkeit, durch Verwendung der Außenhülse die Verbindung zwischen Steckerteil und Steckbuchsenteil in einfacher Weise herzustellen, wobei andererseits durch die beiden Spalte in sicherer Weise ein Explosionsschutz gegeben ist, da der gegebenenfalls mit einem explosiblen Medium gefüllte Innenraum des Steckverbinders nur über diese Spalte Kontakt mit dem Äußeren des Steckverbinders hat.

Um eine einfache lösbare Verbindung zwischen Außenhülse und dem anderen Gehäuse des Steckverbinders herstellen zu können, kann die Außenhülse als Schraubhülse mit Innengewinde von ihrem Aufschraubende her ausgebildet sein. Dabei ist der entsprechende erste Spalt zwischen diesem Innengewinde und dem anderen Gehäuse gebildet.

Es besteht die Möglichkeit, dass die Außenhülse bzw. Schraubhülse Teil des Steckerteils ist. Die Handhabung bei dem Verbinden bzw. Trennen von Steckerteil und Steckbuchsenteil wird allerdings vereinfacht, wenn die Außenhülse Teil des Steckbuchsengehäuses und drehbar relativ zum Buchseneinsatz gelagert ist. Dabei ist zu beachten, dass der entsprechende Steckbuchsenteil in der Regel fest an einer Einrichtung im explosionsgefährdeten Bereich angeordnet ist und der entsprechende Steckerteil aufgrund beispielsweise einer beweglichen Kabelverbindung an den Steckbuchsenteil heranführbar und mit diesem verbindbar ist.

Um einerseits die verschiedenen Einsteckbuchsen sicher voneinander elektrisch zu isolieren und gleichzeitig auch für die Verwendung in explosionsgefährdeten Bereichen mit entsprechenden elektrischen Kontaktelementen verbinden zu können, kann der Buchseneinsatz aus einem Kunststoffmaterial gebildet und insbesondere dicht und druckfest um Einsteckbuchsen und deren elektrische Kontaktierelemente gegossen sein. Solche elektrischen Kontaktierelemente sind beispielsweise ein Kabel mit in diesem angeordneten Kontaktdrähten.

Um in sicherer Weise auch den zweiten Spalt insbesondere hinsichtlich der Spaltbreite und Spaltform bilden zu können, weist der Buchseneinsatz auf seiner der Hülseninnenseite der Außenhülse zuweisenden Außenseite einen Metallring auf und zwischen diesem und der Hülseninnenseite ist der zweite Spalt gebildet.

Bei einem weiteren Ausführungsbeispiel kann der Buchseneinsatz bzw. der Steckereinsatz aus einem Kunststoffmaterial gebildet sein und die Einsteckbuchse bzw. die Steckerstifte sind beweglich unter Bildung eines explosionssicheren Spaltes in diesem Material gelagert. Auf diese Weise erfolgt eine einseitig schwimmende Einbettung - entweder Stifte oder Buchsen -, die unter Beachtung der maximalen Spaltweiten gemäß der einschlägigen Vorschriften ebenfalls möglich ist. Der radiale Ausgleich der Fertigungstoleranzen kann dann über dieses Spiel erfolgen.

Der radiale Ausgleich kann ebenso über einen federnden Kontakt im Inneren der Buchsen erfolgen.

Eine einfache Bildung eines entsprechenden Spalts kann sich dadurch ergeben, dass der Buchseneinsatz auf seiner der Hülseninnenseite zuweisende Außenseite in einem festgelegten Bereich direkt mit der Hülseninnenseite den zweiten Spalt bildet.

Um den Metallring außerdem gegenüber dem Buchseneinsatz genau festlegen zu können, kann der Buchseneinsatz im Bereich des Metallrings einen radial nach außen vorstehenden Ringflansch aufweisen, auf dem der horizontale T-Steg mit seiner der Hülseninnenseite abgewandeten Unterseite aufliegt. Dabei kann sich der entsprechende Ringflansch in Längsrichtung des Buchseneinsatzes mit zum horizontalen T-Steg entsprechender Länge erstrecken.

Um die Schraubhülse in einfacher Weise auf den Buchseneinsatz unverlierbar anzuordnen, kann das Innengewinde der Schraubhülse sich vom Aufschraubende bis zum Metallring erstrecken. Dadurch verhindert beispielsweise das Gewinde ein Herabrutschen der Schraubhülse durch Kontakt mit dem Metallring, wobei die drehbare Lagerung der Schraubhülse beispielsweise durch einen radial nach Innen vorstehenden Ringflansch gebildet sein kann, der sich bis zur Außenseite des Buchseneinsatzes erstreckt.

Der entsprechende Metallring kann in diesem Zusammenhang zwischen dem Innengewinde der Schraubhülse und dem entsprechenden Ringflansch angeordnet sein.

Um entsprechend einfach auch das Steckergehäuse zu gestalten, kann dieses im Wesentlichen topfförmig mit Außengewinde vom freien Ende her ausgebildet sein. Das Steckergehäuse kann dann in die Schraubhülse eingesteckt und mit dieser durch Verschrauben lösbar verbunden werden. Dabei wird der erste Spalt zwischen den Gewinden gebildet.

Damit der entsprechende erste Spalt bereits vor elektrischer Kontaktierung von Steckerstiften und Buchseneinsätzen gebildet ist, erstreckt sich der Buchseneinsatz entsprechend weit in Richtung der Steckerstifte, so dass diese bereits in Innenbohrungen des Buchseneinsatzes bei Herstellen des Gewindeeingriffs zwischen Schraubhülse und Steckergehäuse eingesteckt, aber noch nicht über diese Innenbohrungen bis zu den Buchseneinsätzen zur elektrischen Kontaktierung eingeführt sind.

Vorteilhaft ist im Zusammenhang mit dem Explosionsschutz, wenn Steckergehäuse und Außenhülse zumindest im Bereich der Gewinde aus Metall gebildet sind. Dies gilt analog für die Außenhülse im Bereich des Metallrings, die auch in diesem Bereich aus Metall gebildet sein kann.

Um gegenüber einem Steckergehäuse aus Metall in einfacher Weise die Steckerstifte elektrisch zu isolieren, kann zumindest zwischen Steckergehäuse und Steckerstiften eine Isolierhülse als Steckereinsatz angeordnet sein.

Um die Steckerstifte innerhalb der Isolierhülse in einfacher und sicherer Weise elektrisch kontaktieren zu können, kann zwischen Isolierhülse und elektrischen Zuleitungen zu den Steckerstiften ein Kunststoffmaterial dicht und druckfest vergossen sein.

Um gegebenenfalls mit dem Steckerteil in einfacher Weise andere Einrichtungen verbinden zu können, kann das Steckergehäuse ein seinem freien Ende gegenüberliegendes Schraubende aufweisen, durch welches elektrische Zuleitungen hindurchgeführt und in welchem die elektrischen Zuleitungen mit Kunststoffmaterial dicht und druckfest vergossen sind.

Um bei der Handhabung des Steckverbinders eine einfache Zuordnung von Steckerstiften und Einsteckbuchsen zu ermöglichen, kann das freie Ende des Steckergehäuses bündig mit Enden der Steckerstifte abschließen. Auf diese Weise sind die Steckerstifte bei der Handhabung gut sichtbar und können in einfacher Weise den entsprechenden Innenbohrungen des Buchseneinsatzes bzw. den Einsteckbuchsen zugeordnet werden. Diese Zuordnung lässt sich weiter dadurch vereinfachen, wenn der Buchseneinsatz aus dem Aufschraubende der Schraubhülse vorsteht.

Der erfindungsgemäße Steckverbinder kann grundsätzlich aus Kunststoff mit eingelegten Metallteilen zur Spaltbildung, aus Vollkunststoff oder auch mit Hilfe von metallischen Gewindehülsen hergestellt werden. Bei einem Beispiel sind die gewindetragenden Teile aus metallischem Werkstoff und die Innenteile aus isolierendem Kunststoff hergestellt. Eine Vollkunststoffausführung des kompletten Steckverbinders ist ebenso möglich. Es ist lediglich darauf zu achten, dass die stromführenden Teile isoliert im Sinne der einschlägigen Vorschriften eingebettet sind.

Im Folgenden wird die Erfindung anhand eines in den Figuren dargestellten Ausführungsbeispiels näher beschrieben.

Es zeigen:
- Figur 1: einen Längsschnitt durch einen explosionsgeschützten Steckverbinder gemäß Erfindung mit voneinander getrenntem Steckerteil und Steckbuchsenteil und
- Figur 2: einen Längsschnitt analog zu Figur 1 mit teilweise im Steckbuchsenteil eingestecktem Steckerteil.

In Figur 1 ist ein erfindungsgemäßer Steckverbinder 1 im Längsschnitt dargestellt. Der Steckverbinder 1 umfasst ein Steckerteil 2 und ein Steckbuchsenteil 3, die in Figur 1 voneinander beabstandet angeordnet sind. Steckerteil 2 weist ein in etwa topfförmiges Steckergehäuse 4 auf, das aus einem Metall gebildet ist. Benachbart zu seinem freien Ende 25 weist das Steckergehäuse 4 ein Außengewinde 24 auf. An seinem dem freien Ende 25 gegenüberliegenden Schraubende 29 weist das Steckergehäuse 4 einen Abschnitt mit geringerem Durchmesser auf, der ebenfalls ein Außengewinde aufweist. In diesem Schraubende 29 ist ein Kunststoffmaterial 28 dicht und druckfest eingegossen und umgibt elektrische Zuleitungen 27. Diese erstrecken sich durch das eingegossene Kunststoffmaterial 28 bis zu Steckerstiften 6, um diese elektrisch zu kontaktieren. Das Kunststoffmaterial 28 ist im Bereich der entsprechenden Enden der Steckerstifte 6 in einer Isolierhülse 26 als Steckereinsatz 5 aus einem elektrisch isolierenden Kunststoffmaterial angeordnet, wobei die entsprechende Isolierhülse 26 auch die zugeordneten Enden der Steckerstifte 6 umgibt und voneinander elektrisch isoliert.

Die Steckerstifte 6 erstrecken sich von der Isolierhülse 26 in Richtung zum freien Ende 25 des Steckergehäuses 4. Dort enden sie bündig mit dem freien Ende 25.

Der Steckbuchsenteil 3 weist eine Außenhülse 10 als Steckbuchsengehäuse 7 auf. Diese Außenhülse 10 weist auf ihrer Hülseninnenseite 17, siehe auch Figur 2, ein Innengewinde 14 auf, das sich von einem Aufschraubende 15 bis zu einem Metallring 19 erstreckt. An seinem dem Aufschraubende 15 gegenüberliegenden Ende weist die Außenhülse 10 einen radial nach Innen vorstehenden Ringflansch auf, der zur drehbaren Lagerung der Außenhülse 10 relativ zum Buchseneinsatz 8 dient. Dieser Buchseneinsatz 8 ist aus einem Kunststoffmaterial gebildet und sowohl mit Einsteckbuchsen 9 als auch den elektrischen Kontaktierelementen 16 für diese Buchsen dicht und druckfest vergossen. Im Bereich des Metallrings 19, siehe auch Figur 2, weist der Buchseneinsatz 8 an seiner Außenseite 18 einen radial nach außen vorstehenden Ringflansch 22 auf. Mit diesem ist eine Unterseite 23 des Metallrings 19 in Anlage. Der Metallring 19 ist im Wesentlichen T-förmig mit einem horizontalen T-Steg 20 und einem vertikalen T-Steg 21. Der horizontale T-Steg 20 weist die entsprechende Unterseite 23 auf und der vertikale T-Steg 21 ist zur Befestigung am Buchseneinsatz 8 ebenfalls von dem entsprechenden Kunststoffmaterial umgossen.

Zwischen der Hülseninnenseite 17 und der Oberseite des horizontalen T-Stegs 20 ist ein zweiter Spalt 12 und zwischen Außengewinde 24 des Steckerteils 2 bzw. des Steckergehäuses 4 und dem Innengewinde 14 der Außenhülse 10 ist ein erster Spalt 11, siehe wiederum Figur 2, gebildet. Die beiden Spalte werden in beiden Fällen durch entsprechende metallische Oberflächen begrenzt und verhindern einen Durchbruch eines im Inneren des Steckverbinders 1 gegebenenfalls auftretenden Funkens. Dadurch ist der erfindungsgemäße Steckverbinder in explosionsgefährdeten Bereichen einsetzbar, wobei die Spalte 11, 12 die Kriterien für druckfeste Kapselung d oder erhöhte Sicherheit e erfüllen.

Innerhalb des Buchseneinsatzes 8 sind im Vergleich zu den Steckerstiften 6 in entsprechender Anzahl und Anordnung Einsteckbuchsen 9 angeordnet. In diesen münden Innenbohrungen 31 des Buchseneinsatzes 8, die in Richtung zu den Steckerstiften 6 geöffnet sind.

In Figur 2 sind die Steckerstifte 6 zumindest in diese Innenbohrungen 31 eingesetzt, ohne dass bereits ein elektrischer Kontakt zwischen Steckerstiften 6 und Einsteckbuchsen 9 hergestellt ist. In dieser teilweise eingesteckten Stellung von Steckerteil 2 und Steckbuchsenteil 3 sind die entsprechenden Spalte 11 und 12 bereits gebildet, ohne dass schon ein Strom fließt.

Die Verbindung von Steckerteil 2 und Steckbuchsenteil 3 erfolgt durch die als Schraubhülse 13 ausgebildete Außenhülse 10, die mittels ihres Innengewindes 14 auf das Außengewinde 24 des Steckergehäuses 4 aufgeschraubt ist. Erst beim weiteren Aufschrauben der Schraubhülse 3 auf Steckergehäuse 4 folgt eine weitere Annäherung von Steckerstiften 6 und Einsteckbuchsen 9 bis schließlich die Enden 30 der Steckerstifte 6 in Kontakt mit den metallischen Einsteckbuchsen 9 zur Herstellung einer elektrischen Verbindung geraten. Nach vollständigem Aufschrauben sind dann die Steckerstifte soweit wie möglich in die Einsteckbuchsen 9 eingeschoben. Das Einstecken kann bis zur Anlage des freien Endes 25 mit dem radial nach außen vorstehenden Ringflansch 22 bzw. dem Metallring 19 erfolgen. Dazu erstreckt sich das Innengewinde 14 der Schraubhülse 13 entsprechend vom Aufschraubende 15 bis in etwa zum Metallring 19.

Der Buchseneinsatz 8 ist ebenfalls aus einem Kunststoffmaterial gebildet, das dicht und druckfest um die Einsteckbuchsen 9 und um die zugehörigen elektrischen Kontaktierelemente 16 in Form beispielsweise eines Kabels gegossen ist.

Erfindungsgemäß besteht die Möglichkeit, auch ohne Spannungsfreischaltung mittels des erfindungsgemäßen explosionsgeschützten Steckverbinders eine elektrische Verbindung zwischen Steckerteil und Steckbuchsenteil insbesondere zu trennen, ohne dass Fachkräfte zum Trennen solcher Verbindungen herangezogen werden müssen. Dazu ist sichergestellt, dass vor Herstellen bzw. nach Trennen der elektrischen Verbindungen zwischen Steckerstiften und Einsteckbuchsen bereits eine Verbindung zwischen den entsprechenden Gehäusen der Steckverbinderteile hergestellt ist oder noch vorhanden ist, wobei nur über den ersten und den zweiten Spalt ein Kontakt vom Inneren des Steckverbinders zur Außenseite des Steckverbinders vorliegt, während alle weiteren Teile des Steckverbinders dicht und druckfest durch entsprechendes Kunststoffmaterial gekapselt sind.

Ein Zusammensetzen des Steckverbinders erfolgt dabei im ersten Schritt mittels zweier Gewinde, die ineinander verschraubt werden. Durch dieses Verschrauben entsteht eine druckfeste Kapselung des Raumes, in dem die Kontaktelemente angeordnet sind. Durch Weiterdrehen erfolgt die Kontaktierung an Stift und Buchsen. Dabei eventuell entstehende Lichtbögen können die gegebenenfalls im Inneren der Kapselung vorhandenen Gase entzünden, aber durch die definierten Spalte und die mechanische Stabilität der druckfesten Kapselung wird die Zündung der umgebenden gashaltigen Atmosphäre verhindert.

## Patentansprüche

1. Explosionsgeschützter Steckverbinder (1) mit einem Steckerteil (2) und einem Steckbuchsenteil (3), wobei der Steckerteil (2) ein Steckergehäuse (4) mit wenigstens zwei in einem Steckereinsatz (5) angeordneten Steckerstiften (6) und der Steckbuchsenteil (3) ein Steckbuchsengehäuse (7) mit in einem Buchseneinsatz (8) angeordneten, entsprechenden Einsteckbuchsen (9) aufweist,
**dadurch gekennzeichnet,**
**dass** das Steckbuchsengehäuse (7) eine mit dem Steckergehäuse (4) lösbar verbindbare Außenhülse (10) aufweist, wobei bereits vor elektrischer Kontaktierung von Steckerstiften (6) und Einsteckbuchsen (9) ein erster Spalt (11) zwischen Außenhülse (10) und Steckergehäuse (4) und ein zweiter Spalt (12) zwischen Außenhülse (10) und Buchseneinsatz (8) zur Realisierung der Zündschutzart druckfeste Kapselung (d) bzw. erhöhte Sicherheit (e) ausgebildet sind, wobei Außenhülse (10) und Steckergehäuse (4) ein Innengewinde (14) bzw. Außengewinde (24) aufweisen, und wobei der Buchseneinsatz (8) auf seiner der Hülseninnenseite (17) zuweisenden Außenseite (18) einen Metallring (19) aufweist und zwischen diesem und der Hülseninnenseite (17) der zweite Spalt (12) gebildet ist.

2. Explosionsgeschützter Steckverbinder nach Anspruch 1, **dadurch gekennzeichnet, dass** die Außenhülse (10) als Schraubhülse (13) mit dem Innengewinde (14) von ihrem Aufschraubende (15) her ausgebildet ist.

3. Explosionsgeschützter Steckverbinder nach Anspruch 1 oder 2, **dadurch gekennzeichnet, dass** die Außenhülse (10) Teil des Steckbuchsengehäuses (7) und drehbar relativ zum Buchseneinsatz (8) gelagert ist.

4. Explosionsgeschützter Steckverbinder nach einem der vorangehenden Ansprüche, **dadurch gekennzeichnet, dass** der Buchseneinsatz (8) aus einem Kunststoffmaterial gebildet und dicht und druckfest um Einsteckbuchsen (9) und deren elektrischen Kontaktierelementen (16) gegossen ist.

5. Explosionsgeschützter Steckverbinder nach einem der vorangehenden Ansprüche, **dadurch gekennzeichnet, dass** der Buchseneinsatz (8) aus einem Kunststoffmaterial gebildet ist und die Einsteckbuchsen (9) beweglich unter Bildung eines explosionssicheren Spaltes in diesem gelagert sind.

6. Explosionsgeschützter Steckverbinder nach einem der vorangehenden Ansprüche, **dadurch gekennzeichnet, dass** der Steckereinsatz (5) aus einem Kunststoffmaterial gebildet ist und die Steckerstifte (6) beweglich unter Bildung eines explosionssicheren Spaltes in diesem gelagert sind.

7. Explosionsgeschützter Steckverbinder nach Anspruch 1, **dadurch gekennzeichnet, dass** der Buchseneinsatz (8) im Bereich des Metallrings (19) einen radial nach außen vorstehenden Ringflansch (22) aufweist, auf dem ein sich in Längsrichtung des Buchseneinsatzes horizontal erstreckender T-Steg (20) mit seiner der Hülseninnenseite (17) abgewandten Unterseite (23) aufliegt.

8. Explosionsgeschützter Steckverbinder nach einem der vorangehenden Ansprüche, **dadurch gekennzeichnet, dass** das Innengewinde (14) der Schraubhülse (13) sich vom Aufschraubende (15) bis zum Metallring (19) erstreckt.

9. Explosionsgeschützter Steckverbinder nach einem der vorangehenden Ansprüche, **dadurch gekennzeichnet, dass** das Steckergehäuse (4) im Wesentlichen topfförmig mit Außengewinde (24) vom freien Ende (25) herausgebildet ist.

10. Explosionsgeschützter Steckverbinder nach einem der vorangehenden Ansprüche, **dadurch gekennzeichnet, dass** Steckergehäuse (4) und Außenhülse (10) zumindest im Bereich der Gewinde (14, 24) aus Metall gebildet sind.

11. Explosionsgeschützter Steckverbinder nach einem der vorangehenden Ansprüche, **dadurch gekennzeichnet, dass** wenigstens zwischen Steckergehäuse (4) und Steckerstiften (6) eine Isolierhülse (26) als Steckereinsatz (5) angeordnet ist.

12. Explosionsgeschützter Steckverbinder nach einem der vorangehenden Ansprüche, **dadurch gekennzeichnet, dass** zwischen Isolierhülse (26) und zu den Steckerstiften (6) geführten, elektrischen Zuleitungen (27) ein Kunststoffmaterial (28) dicht und druckfest vergossen ist.

13. Explosionsgeschützter Steckverbinder nach einem der vorangehenden Ansprüche, **dadurch gekennzeichnet, dass** das Steckergehäuse (4) ein seinem freien Ende (25) gegenüberliegendes Schraubende (29) aufweist, durch welches die elektrischen Zuleitungen (27) hindurchgeführt und mit dem Kunststoffmaterial (28) dicht und druckfest vergossen sind.

14. Explosionsgeschützter Steckverbinder nach einem der vorangehenden Ansprüche, **dadurch gekennzeichnet, dass** das freie Ende (25) des Steckergehäuses (4) bündig mit Enden (30) der Steckerstifte (6) abschließt.

15. Explosionsgeschützter Steckverbinder nach einem der vorangehenden Ansprüche, **dadurch gekennzeichnet, dass** der Buchseneinsatz (8) aus dem Aufschraubende (15) der Schraubhülse (13) vorsteht.

16. Explosionsgeschützter Steckverbinder nach einem der vorangehenden Ansprüche, **dadurch gekennzeichnet, dass** die gewindetragenden Teile aus metallischem Werkstoff und die Innenteile aus isolierendem Kunststoff hergestellt sind.

17. Explosionsgeschützter Steckverbinder nach einem der vorangehenden Ansprüche, **dadurch gekennzeichnet, dass** der komplette Steckverbinder in einer Vollkunststoffausführung hergestellt ist.

## Claims

1. An explosion-proof connector (1) comprising a plug part (2) and a socket part (3), the plug part (2) comprising a plug housing (4) with at least two plug pins (6) arranged in a plug insert (5), and the socket part (3) comprising a socket housing (7) with matching socket contacts (9) arranged in a socket insert (8),
**characterized in**
**that** the socket housing (7) comprises an outer sleeve (10) which is detachably connectable to the plug housing (4), a first gap (11) being formed between outer sleeve (10) and plug housing (4) and a second gap (12) between outer sleeve (10) and socket insert (8) already before electrically contacting plug pins (6) and socket contacts (9) for realizing type of protection (d), flameproof enclosure, or type of protection (e), increased safety, respectively, with outer sleeve (10) and plug housing (4) comprising an inner thread (14) and outer thread (24), respectively, and wherein the socket insert (8) comprises a metal ring (19) on its outside (18) facing the sleeve inside (17) and the second gap (12) is formed between said ring and the sleeve inside (17).

2. The explosion-proof connector according to claim 1, **characterized in that** the outer sleeve (10) is configured as a screw sleeve (13) with the inner thread (14) as viewed from its screw-on end (15).

3. The explosion-proof connector according to claim 1 or 2,
**characterized in**
**that** the outer sleeve (10) is part of the socket housing (7) and supported to be rotatable relative to the socket insert (8).

4. The explosion-proof connector according to any one of the preceding claims,
**characterized in**
**that** the socket insert (8) is made from a plastic material and is cast in tight and flameproof fashion around socket contacts (9) and the electrical contacting elements (16) thereof.

5. The explosion-proof connector according to any one of the preceding claims,
**characterized in**
**that** the socket insert (8) is made from a plastic material and the socket contacts (9) are movably supported therein with formation of an explosion-proof gap.

6. The explosion-proof connector according to any one of the preceding claims,
**characterized in**
**that** the plug insert (5) is made from a plastic material and the plug pins (6) are movably supported therein with formation of an explosion-proof gap.

7. The explosion-proof connector according to claim 1,
**characterized in**
**that** the socket insert (8) in the area of the metal ring (19) comprises a radially outwardly projecting annular flange (22) on which a horizontal T-web (20) rests with its bottom side (23) oriented away from the sleeve inside (17).

8. The explosion-proof connector according to any one of the preceding claims,
**characterized in**
**that** the inner thread (14) of the screw sleeve (13) extends from the screw-on end (15) to the metal ring (19).

9. The explosion-proof connector according to any one of the preceding claims,
**characterized in**
**that** the plug housing (4) is configured to be substantially cup-shaped with outer thread (24) as viewed from the free end (25).

10. The explosion-proof connector according to any one of the preceding claims,
**characterized in**
**that** plug housing (4) and outer sleeve (10) are made from metal at least in the area of the thread (14, 24).

11. The explosion-proof connector according to any one of the preceding claims,
**characterized in**
**that** an insulating sleeve (26) is arranged as plug insert (5) at least between plug housing (4) and plug pins (6).

12. The explosion-proof connector according to any one of the preceding claims,
**characterized in**
**that** a plastic material (26) is cast in tight and flameproof fashion between insulating sleeve (26) and electric feed lines (27) guided to the plug pins (6).

13. The explosion-proof connector according to any one of the preceding claims,
**characterized in**
**that** the plug housing (4) comprises a screw end (29) opposite its free end (26), through which the electric feed lines (27) are passed and cast with the plastic material (28) in tight and flameproof fashion.

14. The explosion-proof connector according to any one of the preceding claims,
**characterized in**
**that** the free end (25) of the plug housing (4) ends flush with ends (30) of the plug pins (6).

15. The explosion-proof connector according to any one of the preceding claims,
**characterized in**
**that** the socket insert (8) projects from the screw-on end (15) of the screw sleeve(13).

16. The explosion-proof connector according to any one of the preceding claims,
**characterized in**
**that** the thread-carrying parts are made from a metallic material and the inner parts from an insulating plastic material.

17. The explosion-proof connector according to any one of the preceding claims,
**characterized in**
**that** the complete connector is fabricated as an all-plastic type.

## Revendications

1. Connecteur à fiche antidéflagrant (1) avec une partie de fiche mâle (2) et une partie de fiche femelle (3), dans lequel la partie de fiche mâle (2) comporte un boîtier de fiche mâle (4) avec au moins deux broches de fiche mâle (6) agencées dans un insert de fiche mâle (5), et la partie de fiche femelle (3) comporte un boîtier de fiche femelle (7) avec des douilles d'enfichage (9) correspondantes agencées dans un insert de fiche femelle (8),
**caractérisé**
**en ce que** le boîtier de fiche femelle (7) comporte un manchon externe (10) connectable de façon amovible au boîtier de fiche mâle (4), dans lequel, avant la mise en contact électrique des broches de fiche mâle (6) et des douilles d'enfichage (9), un premier intervalle (11) entre le manchon externe (10) et le boîtier de fiche mâle (4) et un deuxième intervalle (12) entre le manchon externe (10) et l'insert de fiche femelle (8) sont constitués pour réaliser respectivement l'enceinte pressurisée ignifuge résistante à la pression (d) et une protection accrue (e), dans lequel le manchon externe (10) et le boîtier de fiche mâle (4) comportent respectivement un filetage interne (14) et un filetage externe (24), et dans lequel l'insert de fiche femelle (8) comporte sur son côté externe (18) faisant face au côté interne de la douille (17) une bague métallique (19), et le deuxième intervalle (12) est constitué entre celle-ci et le côté interne de la douille (17).

2. Connecteur à fiche antidéflagrant selon la revendication 1, **caractérisé en ce que** le manchon externe (10) est conformé comme un manchon fileté (13), le filetage interne (14) partant de son extrémité dévissable (15).

3. Connecteur à fiche antidéflagrant selon la revendication 1 ou 2, **caractérisé en ce que** le manchon externe (10) fait partie du boîtier de fiche femelle (7) et est monté de manière à pouvoir tourner par rapport à l'insert de fiche femelle (8).

4. Connecteur à fiche antidéflagrant selon l'une des revendications précédentes, **caractérisé en ce que** l'insert de fiche femelle (8) est constitué d'un matériau synthétique et est moulé de façon étanche et résistante à la pression autour des douilles d'enfichage (9) et de leurs éléments de contact électriques (16).

5. Connecteur à fiche antidéflagrant selon l'une des revendications précédentes, **caractérisé en ce que** l'insert de fiche femelle (8) est constitué d'un matériau synthétique et **en ce que** les douilles d'enfichage (9) sont montées de façon à pouvoir se déplacer dans celui-ci en formant un intervalle antidéflagrant.

6. Connecteur à fiche antidéflagrant selon l'une des revendications précédentes, **caractérisé en ce que** l'insert de fiche mâle (5) est constitué d'un matériau synthétique et **en ce que** les broches de fiche mâle (6) sont montées de façon à pouvoir se déplacer dans celui-ci en formant un intervalle antidéflagrant.

7. Connecteur à fiche antidéflagrant selon la revendication 1, **caractérisé en ce que** l'insert de fiche femelle (8) comporte dans la zone de la bague métallique (19) une bride annulaire (22) ressortant radialement vers l'extérieur, sur laquelle une pièce en T (20) qui s'étend horizontalement en direction longitudinale de l'insert de fiche femelle est posée sur sa face inférieure (23) faisant face au côté interne de la douille (17).

8. Connecteur à fiche antidéflagrant selon l'une des revendications précédentes, **caractérisé en ce que** le filetage interne (14) du manchon fileté (13) s'étend de l'extrémité dévissable (15) jusqu'à la bague métallique (19).

9. Connecteur à fiche antidéflagrant selon l'une des revendications précédentes, **caractérisé en ce que** le boîtier de fiche mâle (4) est essentiellement conformé comme une tasse avec un filetage externe (24) partant de son extrémité libre (25).

10. Connecteur à fiche antidéflagrant selon l'une des revendications précédentes, **caractérisé en ce que** le boîtier de fiche mâle (4) et le manchon externe (10) sont constitués en métal au moins dans la zone du filetage (14, 24).

11. Connecteur à fiche antidéflagrant selon l'une des revendications précédentes, **caractérisé en ce qu'**un manchon isolant (26) est agencé comme insert de fiche mâle (5) au moins entre le boîtier de fiche mâle (4) et les broches de fiche mâle (6).

12. Connecteur à fiche antidéflagrant selon l'une des revendications précédentes, **caractérisé en ce qu'**un matériau synthétique (28) est moulé de façon étanche et résistante à la pression entre le manchon isolant (26) et des fils électriques (27) conduits jusqu'aux broches de fiche mâle (6).

13. Connecteur à fiche antidéflagrant selon l'une des revendications précédentes, **caractérisé en ce que** le boîtier de fiche mâle (4) comporte une extrémité vissable (29) opposée à son extrémité libre (25), à travers laquelle les fils électriques (27) sont menés et moulés avec le matériau synthétique (28) de façon étanche et résistante à la pression.

14. Connecteur à fiche antidéflagrant selon l'une des revendications précédentes, **caractérisé en ce que** l'extrémité libre (25) du boîtier de fiche mâle (4) se connecte de façon affleurante avec les extrémités (30) des broches de fiche mâle (6).

15. Connecteur à fiche antidéflagrant selon l'une des revendications précédentes, **caractérisé en ce que** l'insert de fiche femelle (8) dépasse de l'extrémité dévissable (15) du manchon fileté (13).

16. Connecteur à fiche antidéflagrant selon l'une des revendications précédentes, **caractérisé en ce que** les parties filetées sont constituées d'un matériau métallique et les parties internes sont constituées d'un matériau synthétique isolant.

17. Connecteur à fiche antidéflagrant selon l'une des revendications précédentes, **caractérisé en ce que** le connecteur à fiche est entièrement constitué d'un matériau synthétique.
